# EUROPÄISCHE PATENTSCHRIFT

(11) **EP 0 338 242 B1**
(45) Veröffentlichungstag und Bekanntmachung des Hinweises auf die Patenterteilung: **29.05.1991**
(21) Anmeldenummer: 89104370.5
(22) Anmeldetag: 11.03.1989
(51) Int. Cl.: E01C 23/02, E01C 11/04

(54) **Vorrichtung zur Herstellung einer in Einzelfelder unterteilten Betonschicht**
Device for the production of a concrete layer divided in single panels
Dispositif pour la fabrication d'une couche de béton divisée en panneaux individuels

(30) Priorität: 29.03.1988 DE 8804224 U
(43) Veröffentlichungstag der Anmeldung: 25.10.1989
(73) Patentinhaber: F. KIRCHHOFF GMBH, D-7000 Stuttgart 1 (DE)
(72) Erfinder: Deyhle, Karl Heinz, D-7251 Heimsheim (DE)
(74) Vertreter: Schmid, Berthold, Dipl.-Ing.

(56) Entgegenhaltungen:
- DD-A- 229 176
- DD-A- 232 081
- DE-A- 1 658 428
- DE-B- 1 658 548
- FR-A- 777 784

## Beschreibung

Die Erfindung bezieht sich auf eine Vorrichtung zur Herstellung einer in Einzelfelder unterteilten Schicht aus Beton und dgl., insbesondere einer Fahrbahndecke, Flugplatz-Landebahn od.dgl., wobei der Beton in vorbestimmter Dicke auf den Untergrund aufgebracht ist, mit einem schwertartigen Trennorgan zum Einarbeiten von quer zur Betonoberfläche verlaufenden Schlitzen in einem der Feldbreite und/oder Feldlänge entsprechenden Abstand in den noch nicht erhärteten bzw. abgebundenen Beton und zum Einbringen eines eine Trennfolie oder Trennschicht für die beidseits befindlichen Betonmassen bildenden Trennmittels in die Schlitze, wobei das Trennorgan an einem über dem zu erzeugenden Schlitz befindlichen Träger verschiebbar gelagert ist und am Träger oder am Trennorgan wenigstens ein Rüttler zur örtlichen thixotropen Umwandlung des Betons sowie eine mit Austrittsöffnungen versehene Vorrichtung zum Ausbringen des Trennmittels in den erzeugten Schlitzteil gehalten sind. Eine derartige Vorrichtung ist durch die DD-A-229 176 bekannt geworden. Ihr schwertartiges Trennorgan hat annähernd die Form eines Kreisabschnitts und die Austrittsöffnungen für das Trennmittel sind in Verschieberichtung gesehen hinter dem tiefsten Punkt des Trennorgans gelegen. Ebenfalls in Verschieberichtung gesehen befindet sich hinter den Austrittsöffnungen lediglich noch ein verhältnismäßig kurzes und auch nur teilweise in den erzeugten Schlitzteil hineinragendes Endstück des Trennorgans. Dieses ist nicht in der Lage, die beidseits des momentan erzeugten Schlitzteils gelegenen Betonmassen so lange auseinanderzuhalten bis das eingebrachte Trennmittel eine geschlossene Trennfolie oder Trennschicht gebildet hat. Aufgrund dieser unvollkommenen Trennfolie oder Trennschicht können sich die beidseits befindlichen Betonmassen teilweise wieder annähern und miteinander abbinden. Es entstehen infolgedessen Einzelfelder, die über Brücken aus Beton miteinander verbunden und somit keine echten Felder im angestrebten Sinne sind.

Die Aufgabe der Erfindung besteht infolgedessen darin, eine Vorrichtung der eingangs beschriebenen Art so weiterzubilden, daß die vom schwertartigen Trennorgan erzeugten Schlitze mit Hilfe der erzeugten Trennfolie oder Trennschicht ganz ausgefüllt werden können, so daß effektiv eine Unterteilung der Betonschicht in Einzelfelder erreicht wird.

Zur Lösung dieser Aufgabe wird erfindungsgemäß vorgeschlagen, daß die Vorrichtung gemäß dem Oberbegriff des Anspruchs 1 entsprechend dem kennzeichnenden Teil dieses Anspruchs ausgebildet ist. Weil das Trennorgan dieser Vorrichtung mit einem gegenüber seiner Ebene seitlich versetzten Stützorgan ausgestattet ist, das sich zumindest seitlich des mit Austrittsöffnungen versehenen Bereichs des Trennorgans befindet und es außerdem diesen Bereich nach hinten, also entgegen der Verschieberichtung, überragt, werden die mit Hilfe des Trennorgans jeweils örtlich im Abstand voneinander gehaltenen Betonmassen ausreichend lange im Abstand voneinander gehalten, so daß das in diesen Bereich eingebrachte Trennmittel genügend Zeit hat, eine geschlossene, diesen Bereich ausfüllende Trennfolie oder Trennschicht zu bilden. Wenn sich daraufhin aufgrund des Weiterschiebens der Vorrichtung und damit der Freigabe durch das Stützorgan die beiden Betonschichten einander wieder nähern, so ist dies nur bis zum Auftreffen an der in diesem Bereich erzeugten Trennfolie oder Trennschicht möglich.

Weil auf diese Weise wirkungsvoll eine zusammenhängende, sehr große Betonschicht verhindert wird, unterbleiben auch die bei großen zusammenhängenden Betonschichten unvermeidlichen, aus thermischen und rheologischen Gründen resultierenden Risse, welche die Dauerhaftigkeit der Betonschicht erheblich mindern. Wasser, Frost, Tausalz sowie ungünstige Verkehrslastverteilungen können sich auf die Betonschicht nicht mehr nachteilig auswirken. Unter bestimmten Umständen kann nunmehr auf das Einlegen und Einbetonieren von Eisendübeln und dgl. zumindest für die Querfugen von Fahrbahndecken verzichtet werden, was zu einer nennenswerten Kostenreduzierung führt.

Das Einbringen des Schlitzes und das Rütteln bzw. die örtliche thixotrope Umwandlung müssen so aufeinander abgestimmt sein, daß der Schlitz zumindest so lange erhalten bleibt, bis das eingebrachte flüssige oder pastöse Trennmittel die geschlossene Trennschicht gebildet hat. Wenn die Trennschicht sehr dünn also folienartig ist, so müssen sich die Schlitzwandungen vor und oder während des Aushärtens des Betons einander bzw. der gebildeten Trennfolie oder Trennschicht nähern. Man spricht in diesem Falle von einer "Preßfuge".

Wenn jedoch der Schlitz auch nach dem Aushärten des Betons eine größere Weite behält oder erreicht, die mit einer dementsprechend dicken Trennschicht ausgefüllt ist, so bezeichnet man das als "Raumfuge".

Weil das Rütteln bzw. die thixotrope Umwandlung nur örtlich und auch zeitlich begrenzt erfolgt, kann der Großteil der ein Betonfeld bildenden Betonmasse in ganz normaler Art und Weise abbinden. Bevorzugterweise kann man bis zum Aushärten der örtlich umgewandelten Betonmasse nach dem Einbringen des Trennmediums die obere Schlitzmündung durch eine geeignete Vorrichtung abdecken und/oder glätten, so daß eine durchgehend ebene Betonoberfläche gewährleistet sei. Der Schlitz kann sich bis zur Mitte der Betonschicht oder auch bis nahe an die Unterseite der letzteren erstrecken. Man vermeidet so das Abströmen des Trennmittels vor dem Festwerden. Im übrigen wird das Trennmittel zweckmäßigerweise in den unteren und mittleren Bereich des Schlitzes eingebracht. Wie hoch man den Schlitz füllt, hängt vom Beton, von der Art des Rüttelns sowie dem physikalischen Verhalten des Trennmittels nach dem Einbringen in die Fuge ab. Wird das Trennmittel beim Erstarren des Betons nur wenig zusammengepreßt, so füllt man den Schlitz höher als bei stärkerem Zusammenpressen der Trennfolie oder Trennschicht. Die Dosierung sollte so gewählt werden, daß das Trennmittel nach dem Erstarren über den oberen Schlitzrand nicht hinausfließt. Zweckmäßigerweise werden die gesamten Arbeitsgänge mittels einer geeigneten Steuerung voll- oder zumindest halbautomatisch durchgeführt. Soweit notwendig, insbesondere während der kalten Jahreszeit, kann man den Beton und/oder das Trennmittel im jeweils unmittelbaren Arbeitsbereich erwärmen.

Eine Weiterbildung der Erfindung sieht vor, daß das Trennorgan einen wellen-, zick-zack-, mäanderförmigen oder in ähnlicher Weise uneben gestaltetem Querschnitt aufweist. Damit können können im Querschnitt wellen-, zick-zack- oder mäanderförmige Fugen erzeugt werden, wobei selbstverständlich die Trennschicht auch diese Querschnittsform erhält. Auf diese Weise sind die diesseits und jenseits gelegenen Felder zur Übertragung von Querkräften, also von Kräften, die senkrecht zur Fahrbahnoberfläche wirken, in der Lage. Ebene vertikal zur Fahrbahnoberfläche verlaufende Preßoder Raumfugen können keine Querkräfte übertragen, weswegen man dort im Bedarfsfalle unterhalb der Trennfolie oder Trennschicht die erwähnten Eisenanker einbauen muß.

Eine weitere Ausbildung der Vorrichtung ist dadurch gekennzeichnet, daß das Trennorgan mit der Vorrichtung zum Ausbringen des Trennmittels eine verschiebbare Baueinheit bildet. Man kann im Falle einer kontinuierlichen Fugenherstellung beide zusammen als eine Baueinheit durch den Beton hindurchziehen.

Vorteilhafterweise ist das Trennorgan hohl und mit Austrittsöffnungen oder zumindest mit Kanälen für das Trennmittel versehen, wobei letztere mit einem Vorratsbehälter verbunden oder verbindbar sind und nach außen münden bzw. an ihrem behälterfernen Ende offen sind.

In weiterer Ausgestaltung der Erfindung wird vorgeschlagen, daß die Austrittsöffnungen, Düsen od. dgl. zumindest am in Arbeitsstellung unteren Bereich der Baueinheit angeordnet sind. Dies ist dann vorteilhaft, wenn sich das Trennorgan über die gesamte Länge der herzustellenden Fuge erstreckt und diese Fuge beim Herausziehen des Trennorgans aus der Betonschicht verfüllt wird.

Weil jedoch die Press- oder Raumfuge bevorzugterweise kontinuierlich hergestellt wird und dies auch die Möglichkeit einer im Querschnitt unebenen Fuge gestattet, sieht eine bevorzugte Variante der Vorrichtung vor, daß sich bei der entlang dem Träger verschiebbaren Baueinheit die Austrittsöffnungen od. dgl. für das Trennmittel am in Verschieberichtung hinteren Ende oder Bereich der Baueinheit und evtl. auch am unteren Ende oder Bereich befinden. Demnach wird also das Trennmittel sofort in die erstellte Fuge hineingedrückt, bevor diese vom fließfähigen Beton wieder verengt oder im Extremfalle bis auf eine Membranstärke des Trennmediums zusammengepreßt wird.

Die Erfindung wird nachstehend anhand der Zeichnung näher erläutert. Die Zeichnung zeigt schematisch ein Ausführungsbeispiel der Vorrichtung zur Durchführung des erfindungsgemäßen Verfahrens. Hierbei stellen dar:
Fig. 1 eine Rückansicht einer längs eines im Querschnitt dargestellten Trägers verfahrbaren Vorrichtung zur Durchführung des Verfahrens,
Fig. 2 eine andere Ausführungsform des in Fig. 1 verwendeten Trennorgans für die Fugenerzeugung,
Fig. 3 eine Seitenansicht des Trennorgans der Fig. 2,
Fign. 4-7 verschiedene Ausbildungen von Press- bzw. Raumfugen.

In einem geeigneten Abstand über der auf einer Tragschicht 1 auf gebrachten Betonschicht 2 befindet sich ein Träger 3, entlang welchem die erfindungsgemäße Vorrichtung 4 beim Ausführungsbeispiel senkrecht zur Bildebene verfahrbar gelagert ist. Bei dem Träger kann es sich beispielsweise um ein T-Profil mit untenliegendem T-Quersteg handeln. Die Längsrichtung des Trägers 3 verläuft parallel zu der mit Hilfe der Vorrichtung 4 herzustellenden Pressfuge 5, 6, 7 (Fign. 5-7) oder Raumfuge 8 (Fig. 4). In nicht gezeigter Weise kann man den Träger quer zu seiner Längsachse oder die Vorrichtung in dieser Richtung heb- und senkbar oder ausfahrbar daran lagern.

Wesentliche Teile der erfindungsgemäßen Vorrichtung 4 ist ein bzw. sind vorzugsweise zwei Rüttler 9, 10 oder Rüttlergruppen, wobei im letzteren Falle die Rüttler jeder Rüttlergruppe senkrecht zur Bildebene hintereinander stehen. Es handelt sich bevorzugterweise um Hochfrequenzrüttler. Sie sind an einem Gestell 11 der Vorrichtung in bekannter Weise elastisch gelagert, was durch symbolisch eingezeichnete Federn 12 und 13 zum Ausdruck kommt. Um eine gute Längs- und Querführung zu erreichen, sind am Gestell Räder 14, 15 oder Radgruppen für die Querführung vorgesehen, also Räder, die um vertikale Achsen drehbar sind. Mindestens je ein Rad liegt an der linken und rechten Flanke des T-Längsstegs 16 oder wie in Fig. 1 am T-Quersteg 17 an. Dem T-Quersteg 17 ist wenigstens eine linke Radgruppe 18 und eine rechte Radgruppe 19 zugeordnet. Ihre Räder haben horizontale Lagerachsen und sie dienen der Führung der Vorrichtung in vertikaler Richtung.

Die Vorrichtung kann selbstverständlich in jeder anderen bekannten Weise geführt werden und deshalb ist sie auch nicht an die Verwendung eines T-Trägers gebunden. Insbesondere kann man anstelle von Rädern oder Rollen andere bekannte Gleitelemente, Gleitschuhe und dgl. vorsehen. Als Trägerquerschnitt käme auch ein Doppel-T-, U- oder anderes bekanntes Profil in Frage.

Wichtiger Bestandteil der Vorrichtung 4 ist auch ein schwertartiges Trennorgan 20. Bei allen Ausführungsbeispielen ist es mit einer Vorrichtung 21 zum Ausbringen eines Trennmittels 22 verbunden oder als Baueinheit 23 zusammengefaßt. Sowohl das schwertartige Trennorgan 20 als auch die Vorrichtung 21 bzw. die Baueinheit 23 sind in den Fign. 1 bis 3 lediglich schematisch dargestellt. Beim Ausführungsbeispiel nach Fig. 1 wird ein ebenes schwertartiges Trennorgan 20 verwendet, während das Trennorgan 20 der Fig. 2 einen zick-zack-förmigen Querschnitt aufweist. Letzteres führt zu einer zick-zack-förmigen Pressfuge 7 (Fig. 7). Wenn man statt dessen ein im Querschnitt wellenförmiges Trennorgan 20 einsetzt, so entsteht selbstverständlich eine im Querschnitt wellenförmige Press- oder Raumfuge, beispielsweise gemäß Fig. 6.

Wenn man das schwertartige Trennorgan 20 senkrecht zur Bildebene (Fig. 1) bzw. in Pfeilrichtung 24 durch die Betonschicht 2 zieht, die zuvor in ihrem Bereich mittels des oder der Rüttler 9, 10 thixotrop umgewandelt wurde, so entsteht eine ihrem Querschnitt entsprechende Fuge bzw. ein Schlitz. Bei diesem kontinuierlichen Herstellungsverfahren ist es beispielsweise gemäß Fig. 3 vorgesehen, daß sich am in Vorschubrichtung 24 des Trennorgans 20 rückwärtigen Ende zum Beispiel durch Rohre gebildete Kanäle 25 unterschiedlicher Länge befinden, deren von einem nicht dargestellten Behälter entfernte Enden Austrittsöffnungen 26 für das Trennmittel haben. Statt dessen kann man auch ein hohles oder doppelwandiges Trennorgan 20 verwenden, das übereinander angeordnete Austrittsöffnungen oder Düsen aufweist. In nicht gezeigter Weise können sich auch am unteren Ende 27 des schwertartigen Trennorgans 20 Austrittsöffnungen befinden, wobei man dann zweckmäßigerweise auf einen schrägen Verlauf der unteren Kante verzichtet. In beiden Fällen läßt sich das Trennmittel gleichmäßig verteilt über die gesamte Fugenhöhe ausbringen.

Damit die Oberfläche 28 der Betonschicht 2 trotz der Ausbildung der Press- oder Raumfuge eben bleibt oder zumindest wieder eingeebnet werden kann, befindet sich an der Vorrichtung 4 noch eine Glätteinrichtung 29. Auch sie kann von herkömmlicher Bauart sein, weswegen sie in Fig. 1 nur schematisch angedeutet ist.

Wenn gemäß Fign. 5 bis 7 der beidseits der mit dem schwertartigen Trennorgan 20 gezogenen und mit einem Trennmittel 22 zumindest weitgehend von unten her aufgefüllten Trennfuge der verflüssigte und verdrängte Beton wieder an seine ursprüngliche Stelle zurückkehrt, so wird das eingebrachte und zu einer Gesamtschicht vereinigte Trennmittel zu einer dünnen Folie oder Membrane zusammengedrückt, welche jedoch die links und rechts von ihr gelegenen Betonmassen 30 und 31 mechanisch trennt. Wenn der Schlitz breiter angelegt wird, so entsteht anstelle der Pressfugen der Fign. 5 bis 7 eine breite Raumfuge 22. Bei allen Ausführungsbeispielen verläuft diese Fuge von der Oberfläche 28 bis zur Unterseite 32. Diese Ausbildung ist nicht die einzig mögliche. Über die Pressfugen 6 und 7 können im Sinne des Pfeils 33 wirkende Querkräfte übertragen werden.

In den Fign. 1 und 3 ist eine besonders vorteilhafte Weiterbildung der Erfindung mit gestrichelten Linien eingezeichnet. Aus Fig. 1 ersieht man, daß sich unmittelbar seitlich der Kanäle 25 des Trennorgans 20 ein Stützorgan 34 befindet. Es erstreckt sich entgegen der Verfahrrichtung 24, also der Verschieberichtung der Baueinheit 23 entlang dem Träger 3, nach hinten. Seine nach hinten überstehende Länge, in Verfahrrichtung, entspricht beim Ausführungsbeispiel etwa der Länge des Trennorgans 20 in seinem oberen Bereich. Sie kann aber auch größer oder kleiner sein, wobei ein Bereich von etwa 5 bis 50 cm in Frage kommt. Nach unten hin kann es gemäß Fig. 3 das Trennorgan 20 etwas überragen. Zweckmäßigerweise wird bei einer zick-zack- oder wellenförmigen Fuge die untere Kante des Stützorgans 34 nahe über der Tragschicht 1 verfahren. Der Zweck dieses Stützorgans 34 ist, wie seine Bezeichnung sagt, auf die eine Flanke der erzeugten Fuge in stützendem Sinne so lange einzuwirken, bis das Trennmittel in diesem Bereich ausgebracht worden ist. Diese Fugenflanke bleibt beim Weiterfahren des Trennorgans 20 weitgehend stehen, während die gegenüberliegende Wand sich sukzessive nähert, jedoch aufgrund des mittlerweile eingebrachten Trennmittels daran nicht zur Anlage kommen kann. Man verhindert auf diese Weise sicher das unterschiedlich schnelle Zusammenfließen der beiden Schlitzwandungen, was ohne dieses Stützorgan aufgrund des thixotropen Zustands des betons in diesem Bereich möglich wäre. Die Gesamtbreite von Trennorgan 20 und Stützorgan 34 bestimmt die Fugenbreite.

## Patentansprüche

1. Vorrichtung zur Herstellung einer in Einzelfelder unterteilten Schicht (2) aus Beton und dgl., insbesondere einer Fahrbahndecke, Flugplatz-Landebahn od.dgl., wobei der Beton in vorbestimmter Dicke auf den Untergrund (1) aufgebracht ist, mit einem schwertartigen Trennorgan (20) zum Einarbeiten von quer zur Betonoberfläche (28) verlaufenden Schlitzen (5 bis 8) in einem der Feldbreite und/oder Feldlänge entsprechenden Abstand in den noch nicht erhärteten bzw. abgebundenen Beton und zum Einbringen eines eine Trennfolie oder Trennschicht für die beidseits befindlichen Betonmassen (30, 31) bildenden Trennmittels (22) in die Schlitze (5 bis 8), wobei das Trennorgan (20) an einem über dem zu erzeugenden Schlitz (5 bis 8) befindlichen Träger verschiebbar gelagert ist und am Träger oder am Trennorgan (20) wenigstens ein Rüttler (9, 11) zur örtlichen thixotropen Umwandlung des Betons sowie eine mit Austrittsöffnungen (26) versehene Vorrichtung (21) zum Ausbringen des Trennmittels (22) in den erzeugten Schlitzteil gehalten sind, dadurch gekennzeichnet, daß sich, quer zur Verschieberichtung (24) gesehen, zumindest seitlich des mit Austrittsöffnungen (26) versehenen Bereichs des Trennorgans (20) ein Stützorgan (34) befindet, welches diesen Bereich entgegen der Verschieberichtung (24) nach hinten überragt.

2. Vorrichtung nach Anspruch 1, dadurch gekennzeichnet, daß dag Trennorgan (20) einen wellen-, zick-zack-, mäanderförmigen oder in ähnlicher Weise uneben gestalteten Querschnitt aufweist.

3. Vorrichtung nach Anspruch 1 oder 2, dadurch gekennzeichnet, daß das Trennorgan (20) mit der Vorrichtung (21) zum Ausbringen des Trennmittels (22) eine verschiebbare Baueinheit (23) bildet.

4. Vorrichtung nach wenigstens einem der vorhergehenden Ansprüche, dadurch gekennzeichnet, daß das Trennorgan (20) hohl und mit Austrittsöffnungen (26) oder zumindest mit Kanälen (25) für das Trennmittel (22) versehen ist, wobei letztere mit einem Vorratsbehälter verbunden sind und nach außen münden bzw. an ihrem behälterfernen Ende offen sind.

5. Vorrichtung nach Anspruch 4, dadurch gekennzeichnet, daß die Austrittsöffnungen (26), Düsen od. dgl. zumindest am in Arbeitsstellung unteren Bereich der Baueinheit (23) angeordnet sind.

6. Vorrichtung nach wenigstens einem der Ansprüche 3 bis 5, dadurch gekennzeichnet, daß sich bei der entlang dem Träger (3) verschiebbaren Baueinheit (23) die Austrittsöffnungen (26) od. dgl. für das Trennmittel (22) am in Verschieberichtung (24) hinteren Ende oder Bereich der Baueinheit (23) und eventuell auch am unteren Ende oder Bereich befinden.

7. Vorrichtung nach wenigstens einem der vorhergehenden Ansprüche, gekennzeichnet durch je einen Rüttler (9, 10) oder eine Rüttlergruppe beidseits des Trennorgans (20).

## Claims

1. Apparatus for the manufacture of a layer (2) of concrete and the like, particularly a roadway surface, airfield runway or the like, the concrete being applied in a predetermined thickness to the subsoil (1), with a sword-type separating component (20) for the working in of slits (5 to 8) running transversely to the concrete surface (28) at a distance corresponding to the section width and/or section length in the concrete which has not yet hardened or set and for placing a separating medium (22) into the slits (5 to 8) which forms a separating sheet or separating layer for the concrete masses (30, 31) located on both sides, whereby the separating component (20) is mounted so that it can be displaced at a carrier member located above the slit (5 to 8) to be produced and at least a vibrator (9, 11) for the local thixotrope conversion of the concrete as well as a device (21) provided with outlet openings (26) for bringing out the separating medium (22) into the slit part produced are held at the carrier member or at the separating component (20), characterized in that as seen transversely in relation to the direction of displacement (24), at least at the side of the area of the separating component (20) provided with outlet openings (26) a supporting component (34) is located which extends rearwards beyond this area against the direction of displacement (24).

2. Apparatus according to claim 1, characterized in that the separating component (20) has a wavy, zigzag, meander-shaped cross section or a cross section of similarly uneven shape.

3. Apparatus according to claim 1 or 2, characterized in that the separating component (20) forms a displaceable structural unit (23) with the device (21) for bringing out the separating medium (22).

4. Apparatus according to at least one of the preceding claims, characterized in that the separating component (20) is hollow and is provided with outlet openings (26) or at least with channels (25) for the separating medium (22), the latter being connected to a storage container and opening outwards or being open at their end which is furthest from the container.

5. Apparatus according to claim 4, characterized in that the outlet openings (26), nozzles or the like are disposed at least at the lower area of the structural unit (23) in the working position.

6. Apparatus according to at least one of claims 3 to 5, characterized in that with the structural unit (23) which can be displaced along the carrier member (3) the outlet openings (26) or the like for the separating medium (22) are located at the rear end or area of the structural unit (23) in the direction of displacement (24) and where applicable also at the lower end or area.

7. Apparatus according to at least one of the preceding claims, characterized by in each case a vibrator (9,10) or a vibrator unit on both sides of the separating component (20).

## Revendications

1. Dispositif pour la fabrication d'une couche (2) de béton et matériaux similaires divisée en panneaux individuels, notamment un revêtement de route, une piste d'atterrissage d'aéroport ou similaire, le béton étant épandu en épaisseur prédéterminée sur le sol (1), avec un organe de séparation ensiforme (20) pour pratiquer, dans le béton non encore durci ou non encore pris, des fentes (5 à 8) s'étendant perpendiculairement à la surface de béton (28), à un écartement correspondant à la largeur et/ou la longueur des panneaux, et pour introduire dans les fentes (5 à 8) un moyen de séparation (22) constituant une feuille ou couche de séparation pour les masses de béton (30,31) qui se trouvent des deux côtés, l'organe de séparation (20) étant monté coulissant sur un support qui se trouve au-dessus de la fente (5 à 8) à produire, et au moins un vibreur (9, 11) pour la transformation thixotrope locale du béton, ainsi qu'un dispositif (21) muni d'orifices de sortie (26) pour chasser l'agent de séparation (22) dans la partie de fente produite, étant fixés sur le support ou sur l'organe de séparation (20), caractérisé en ce qu'un organe de soutien (34) se trouve, vu perpendiculairement au sens de coulissement (24), au moins sur le côté de la région de l'organe de séparation (20) qui est munie des orifices de sortie (26), l'organe de soutien (34) dépassant de cette région vers l'arrière, à l'encontre du sens de coulissement (24).

2. Dispositif selon la revendication 1, caractérisé en ce que l'organe de séparation (20) présente une section ondulée, en zigzag ou en méandre, ou encore inégalement configurée d'une manière similaire.

3. Dispositif selon la revendication 1 ou 2, caractérisé en ce que l'organe de séparation (20) constitue une unité constructive coulissante (23) avec le dispositif (21) pour chasser l'agent de séparation (22).

4. Dispositif selon au moins une des revendications précédentes, caractérisé en ce que l'organe de séparation (20) est creux, et est muni d'orifices de sortie (26) ou au moins de canaux (25) pour l'agent de séparation (22), ces canaux étant reliés à un réservoir de stockage et débouchant vers l'extérieur ou encore étant ouverts à leur extrémité éloignée du réservoir.

5. Dispositif selon la revendication 4, caractérisé en ce que les orifices de sortie (26), buses ou similaires, sont disposés au moins dans la région de l'unité constructive (23) qui est inférieure en position de travail.

6. Dispositif selon au moins une des revendications 3 à 5, caractérisé en ce que, pour une unité constructive (23) coulissante le long du support (3), les orifices de sortie (26) ou similaires pour l'agent de séparation (22) se trouvent sur l'extrémité ou région arrière dans le sens de coulissement (24) de l'unité constructive (23), et éventuellement également sur l'extrémité ou région inférieure.

7. Dispositif selon au moins une des revendications précédentes, caractérisé par un vibreur (9,10) ou un groupe de vibreurs respectif de part et d'autre de l'organe de séparation (20).
